# EUROPÄISCHE PATENTSCHRIFT

(11) **EP 0 901 810 B1**
(45) Veröffentlichungstag und Bekanntmachung des Hinweises auf die Patenterteilung: **12.02.2003**
(21) Anmeldenummer: 98115928.8
(22) Anmeldetag: 24.08.1998
(51) Int. Cl.: B01F 5/04

(54) **Verfahren und Vorrichtung zur kontinuierlichen Vermischung einer Tröpfchendispersion mit einer Flüssigkeit**
Method and apparatus for the continuous mixing of a droplet dispersion in a liquid
Méthode et dispositif pour la fabrication d'une dispersion de gouttelettes dans un liquide

(30) Priorität: 05.09.1997 DE 19738870
(43) Veröffentlichungstag der Anmeldung: 17.03.1999
(73) Patentinhaber: BAYER AG, 51368 Leverkusen (DE)
(72) Erfinder: Maul, Christine, Dr., 51065 Köln (DE); Stenger, Matthias, Dr., 40789 Monheim (DE); Tofahrn, Jörg, 51373 Leverkusen (DE); Van Teeffelen, Michael, 42549 Velbert (DE)

(56) Entgegenhaltungen:
- WO-A-93/19735
- BE-A- 658 300
- DE-A- 4 421 352
- GB-A- 1 240 756
- US-A- 3 242 051
- US-A- 4 637 905
- US-A- 5 173 007
- US-A- 5 637 350

## Beschreibung

Eine Vielzahl von technischen Prozessen zur Herstellung von feinteiligen kugelförmigen Polymeren oder Mikrokapseln (siehe z.B. WO-A-93/19735 und US-A-4 637 905) beruht darauf, daß zunächst eine Tröpfchendispersion oder mit einer flüssigen Hülle umgebene Kerne aus feinteiligem, flüssigem oder festem Material erzeugt werden, wobei anschließend durch Zugabe einer weiteren Flüssigkeit, z.B. eines Härters oder einer Säure oder Base zur Änderung des pH-Wertes der Dispersion die Tröpfchen bzw. die die Teilchen umschließende flüssige Hülle gehärtet bzw. stabilisiert wird.

Dabei besteht das Problem, die Flüssigkeit so schonend in die Tröpfchendispersion einzumischen, daß eine Agglomeration und Koaleszenz der Tröpfchen und damit eine Störung der Tröpfchengrößenverteilung vermieden wird.

Beispielsweise wird bei dem weit verbreiteten Verfahren zur Mikroverkapselung durch Koazervation bzw. Komplexkoazervation eine Tröpfchendispersion in einer wäßrigen Gelatinelösung bzw. einer wäßrigen Lösung von Gelatine und Gummiarabicum bei im wesentlichen neutralen pH-Wert erzeugt, wobei die Tröpfchen mit einer Gelatineschicht belegt werden. Die Verkapselung erfolgt durch Zugabe eines Copolymeren unter Zusatz einer wäßrigen Lösung einer anorganischen Säure, gegebenenfalls mit anschließender Absenkung der Temperatur der Dispersion. Die so erhaltenen Kapseln sind bereits so stabil, daß sie gewaschen und gegebenenfalls durch Zugabe von Formalin unter pH-Werterhöhung gehärtet werden können. Dagegen ist die Suspension von mit Gelatine belegten Tröpfchen vor der Ansäuerung sehr empfindlich gegen mechanische Beanspruchung. Die Vermischung mit der Säurelösung muß also sehr schonend erfolgen.

Ein weiteres Verfahren und eine Vorrichtung zur Vermischung einer Tröpfchen dispersion mit einer Flüssigkeit ist aus der US-A-5 173 007 bekannt.

Aufgabe der vorliegenden Erfindung ist es, ein Verfahren und eine Vorrichtung zur kontinuierlichen Vermischung einer Tröpfchendispersion mit einer Flüssigkeit durch Einleiten der Flüssigkeit in einen von der Tröpfchendispersion durchströmten Behälter bereitzustellen, bei dem die Einmischung der Flüssigkeit schonend, d.h. bei möglichst geringer mechanischer Beanspruchung durchgeführt wird.

Erfindungsgemäß wird die Aufgabe durch das Verfahren gemäß Anspruch 1 gelöst.

Des weiteren wird diese Aufgabe nach der Erfindung durch die Vorrichtung gemäß Anspruch 8 gelöst. Zweckmäßige Weiterbildungen der Erfindung sind Gegenstand der betreffenden abhängigen Ansprüche.

Vorzugsweise wird die Tröpfchendispersion zur Anregung der Umwälzströmung axial in einen zylindrischen Behälter eingeleitet, wobei die Einleitgeschwindigkeit der Tröpfchendispersion 15- bis 100-mal größer ist als die aufgrund des Durchsatzes durch den zylindrischen Behälter ermittelte mittlere Geschwindigkeit ("Durchströmgeschwindigkeit"). Hierdurch wird in dem zylindrischen Behälter eine axiale Vorwärtsströmung und eine periphere Rückwärtsströmung mit entsprechender Strömungsumlenkung im Abstand zur Einleitstelle für die Tröpfchendispersion erzeugt, die von den Tröpfchen mehrfach durchlaufen wird. Dabei kann die Durchströmgeschwindigkeit durch den zylindrischen Behälter im Bereich von 0,1 bis 0,5 cm/s betragen. Entsprechend wird die Tröpfchendispersion mit einer Geschwindigkeit von 3 bis 15 cm/s in den zylindrischen Behälter eingeleitet.

Vorzugsweise ragt die Einleitstelle für die Tröpfchendispersion axial in den zylindrischen Behälter hinein, so daß der zylindrische Behälter rückseitig zur Einleitstelle einen Ringraum aufweist, in dem die Rückströmung in eine Vorwärtsströmung umgelenkt wird.

Die in die Tröpfchendispersion einzumischende Flüssigkeit wird vorzugsweise durch den Mantel des zylindrischen Behälters in die Rückströmung eingedüst. Vorzugsweise weist der zylindrische Behältermantel in einer Ebene senkrecht zur Behälterachse eine Vielzahl von Düsen auf, durch die die Flüssigkeit eingeleitet wird. Die Einleitgeschwindigkeit für die Flüssigkeit kann typischerweise 1 bis 5 m/s betragen.

Vorzugsweise erfolgt die Eindüsung der Flüssigkeitsstrahlen mit einer Richtungskomponente entgegen der peripheren Rückströmung der Tröpfchendispersion, so daß die Flüssigkeitsstrahlen in dem die Einleitstelle für die Tröpfchendispersion umgebenden Ringraum eine periphere Vorwärtsströmung erzeugen. Hierdurch wird in dem die Einleitstelle umgebenden Ringraum ein besonders intensiver Stoffaustausch bewirkt. Die durch die Flüssigkeitsstrahlen eingebrachte Impulskomponente parallel zur Behälterachse, kann etwa in der Größenordnung des Impulseintrages durch die Tröpfchendispersion liegen, insbesondere etwa das 1- bis 10-fache des Impulseintrags durch die Tröpfchendispersion betragen.

In einer weitere bevorzugten Ausführungsform der Erfindung erfolgt die Einleitung der Tröpfchendispersion in den zylindrischen Behälter von unten nach oben, wenn die Tröpfchen ein geringeres spezifisches Gewicht aufweisen als die kontinuierliche Phase. In diesem Falle erfahren die Tröpfchen einen Auftrieb, der dazu führt, daß in dem die Einleitstelle für die Tröpfchendispersion umgebenden Ringraum die Tröpfchenkonzentration verarmt. Entsprechend weist die in dem Ringraum vorhandene periphere Aufwärtsströmung eine reduzierte Tröpfchenkonzentration auf. Dies ist insbesondere dann von Bedeutung, wenn aus Gründen der Wirtschaftlichkeit Tröpfchendispersionen mit sehr hohen Tröpfchenkonzentrationen von 40 bis 60 Vol-% eingesetzt werden. Die Eindüsung der Flüssigkeit erfolgt dann nämlich in eine Tröpfchendispersion mit erheblich reduzierter Tröpfchenkonzentration, so daß das Risiko der Agglomeration von Tröpfchen im Bereich der Eindüsung weiter reduziert wird.

Entsprechend wird vorzugsweise die Durchströmrichtung durch den zylindrischen Behälter von oben nach unten gewählt, wenn die Tröpfchen eine größere Dichte aufweisen, als die kontinuierliche Phase.

Die Erfindung wird nachfolgend anhand der beigefügten Figuren näher erläutert.
- Fig. 1: zeigt eine erfindungsgemäße Vorrichtung zur kontinuierlichen Vermischung einer Tröpfchendispersion mit einer Flüssigkeit.
- Fig. 2: zeigt in vergrößerter Darstellung den Bereich der Einleitung von Tröpfchendispersion und Flüssigkeit mit den dort herrschenden Strömungsverhältnissen.

Fig. 1 zeigt prinzipiell einen Behälter 1 in Form einer zylindrischen Säule mit einem axial angeordneten Einleitrohr 2 für die Tröpfchendispersion. Die Erzeugung der Tröpfchendispersion kann nach an sich bekannten Verfahren erfolgen. Beispielsweise kann die Tröpfchendispersion durch Eindüsen der die Tröpfchen bildenden Flüssigkeit in eine wäßrige Gelatinelösung erzeugt sein. Auf einer Umfangslinie senkrecht zur Achse 3 des zylindrischen Behälters 1 sind eine Vielzahl von Düsen 4, beispielsweise mit einem Durchmesser von 0,4 mm vorgesehen. Die Zahl der Düsen kann beispielsweise 12 bis 120 betragen. Die Düsen werden aus einem Ringkanal 5 gespeist, in den die Flüssigkeit durch eine oder mehrere Zuleitungen 6 eingeleitet wird. Wie dargestellt, weisen die Düsen 4 schräg nach oben, so daß die eingedüste Flüssigkeit eine Richtungskomponente in Durchströmrichtung des Behälters 1 aufweist. Die Querschnittsfläche des Einleitrohres 2 für die Tröpfchendispersion kann 1/12 bis 1/45 der Querschnittsfläche des zylindrischen Behälters 1 betragen. Durch die einströmende Tröpfchendispersion wird der Behälterinhalt zu einer Umwälzströmung mit axialer Vorwärtsströmung 10 und peripherer Rückwärtsströmung 11 angeregt. Je nach Ausdehnung des zylindrischen Behälters 1 in axialer Richtung wird die Umwälzströmung in einer oder mehreren Ebenen 12 umgelenkt. Zur Gewährleistung einer möglichst rotationssymmetrischen Strömungsverteilung weist der Behälter 1 oberhalb der Zeichnung (nicht dargestellt) einen axialen Auslaß mit konischem Übergang zum Auslaßquerschnitt auf. Erfindungsgemäß soll die durch die Umlaufströmung bewirkte Schergeschwindigkeit der Tröpfchendispersion unterhalb von 20/s, bevorzugt unterhalb 10/s, liegen. Dabei wird zur Abschätzung der Schergeschwindigkeit die doppelte Einströmgeschwindigkeit der Tröpfchendispersion durch den halben Behälterradius dividiert. Das Einleitrohr 2 für die Tröpfchendispersion ragt mindestens über eine Länge, die dem Radius des Behälters 1 entspricht, in diesen hinein, so daß rückwärtig von der Einleitstelle ein Ringraum 7 gebildet wird, in dem die Rückströmung 11 umgelenkt wird. Wie aus der Zeichnung ersichtlich, sind die Düsen 4 schräg nach oben gerichtet, so daß in dem Ringraum 7 eine periphere Vorwärtsströmung 13 angeregt wird. Hierdurch wird einerseits die Rückströmung 11 in dem Ringraum 7 in eine axiale und eine periphere Vorwärtsströmung geteilt, so daß ein intensiver Austausch stattfindet, und andererseits eine zusätzliche Zirkulationsströmung im Ringraum 7 erzeugt, die aufgrund der längeren Verweilzeit und der Dichteunterschiede von Tröpfchen und kontinuierlicher Phase sowie Verdünnung durch die zugeführte Flüssigkeit eine erheblich reduzierte Tröpfchenkonzentration aufweist.

Fig. 2 zeigt eine vergrößerte Darstellung der Strömungsverhältnisse im Bereich des Ringraumes 7, wobei die strichlierten Linien 21 und 22 die Grenzen zwischen den Strömungsbereichen mit Vorwärtskomponente einerseits und Rückströmungskomponente andererseits angeben.

## Patentansprüche

1. Verfahren zur kontinuierlichen Vermischung einer Tröpfchendispersion mit einer Flüssigkeit durch Einleiten der Flüssigkeit in einen von der Tröpfchendispersion durchströmten Behälter (1), **dadurch gekennzeichnet, daß** die Flüssigkeit in Form einer Vielzahl feiner Flüssigkeitsstrahlen in die Tröpfchendispersion injiziert wird, so daß die kinetische Energie der Flüssigkeitsstrahlen auf kurze Entfernung von der Injektionsstelle dissipiert und die weitere Vermischung durch eine in dem Behälter (1) erzeugte Umwälzströmung (10,11) mit Schergeschwindigkeiten unterhalb 20/s erfolgt.

2. Verfahren nach Anspruch 1, **dadurch gekennzeichnet, daß** die Tröpfchendispersion axial mit einer Geschwindigkeit, die 15- bis 100-mal größer ist als die Durchströmgeschwindigkeit durch den Behälter (1), in diesen rückströmungsfrei eingeleitet wird.

3. Verfahren nach Anspruch 1 oder 2, **dadurch gekennzeichnet, daß** die Flüssigkeitsstrahlen einen Durchmesser von 0,1 bis 0,8 mm aufweisen.

4. Verfahren nach einem der Ansprüche 1 bis 3, **dadurch gekennzeichnet, daß** die Maximalgeschwindigkeit der Umwälzströmung 5- bis 20-mal größer ist als die Durchströmgeschwindigkeit.

5. Verfahren nach einem der Ansprüche 1 bis 4, **dadurch gekennzeichnet, daß** die Umwälzströmung aus einer axialen Strömung (10) in Durchströmrichtung und einer peripheren Rückströmung (11) besteht.

6. Verfahren nach einem der Ansprüche 1 bis 5, **dadurch gekennzeichnet, daß** die Injektion der Flüssigkeit in einer Ebene, die in bezug auf die Durchströmrichtung etwa in Höhe der Einleitstelle für die Tröpfchendispersion liegt, mit einer Strömungskomponente in Durchströmrichtung erfolgt, so daß unterhalb der Ebene eine periphere Strömung (13) in Durchströmrichtung erzeugt wird.

7. Verfahren nach einem der Ansprüche 1 bis 6, **dadurch gekennzeichnet, daß** die Durchströmrichtung (10) nach oben gerichtet wird, wenn die Tröpfchen spezifisch leichter als das Dispergiermedium sind, bzw. nach unten, wenn die Tröpfchen spezifisch schwerer als das Dispergiermedium sind.

8. Vorrichtung zur kontinuierlichen Vermischung einer Flüssigkeit mit einer Tröpfchendispersion enthaltend einen zylindrischen Behälter (1) mit einem zentralen Einlaß (2) für die Tröpfchendispersion und einer Vielzahl von Injektionsdüsen (4) mit geringem Durchmesser, die in einer Schnittebene der Behälterwand senkrecht zur Achse (3) und in Durchströmrichtung (10) etwa in Höhe des Einlasses (2) in den Behälter (1) münden.

9. Vorrichtung nach Anspruch 8, wobei die Injektionsdüsen (4) eine Richtungskomponente in Durchströmrichtung aufweisen und der Einlaß als in den Behälter (1) hineinragendes Einlaßrohr (2) ausgebildet ist, so daß der Behälter (1) rückseitig zur Einlaßstelle einen das Einlaßrohr (2) umgebenden Ringraum (7) aufweist.

10. Vorrichtung nach Anspruch 8 oder 9, wobei das Einlaßrohr (2) eine Querschnittsfläche von 1/12 bis 1/45 der Behälterquerschrittsfläche aufweist.

## Claims

1. Method for the continuous mixing of a droplet dispersion in a liquid by introducing the liquid into a vessel (1) through which the droplet dispersion flows, **characterized in that** the liquid is injected into the droplet dispersion in the form of a multiplicity of fine liquid jets, such that the kinetic energy of the liquid jets dissipates at a short distance from the injection point, and further mixing is effected by a circulating flow (10, 11) generated in the vessel (1) with shearing rates of less than 20/s.

2. Method according to Claim 1, **characterized in that** the droplet dispersion is introduced into the vessel (1) axially, and without backflow, at a speed which is 15 to 100 times greater than the through-flow speed through the vessel (1).

3. Method according to Claim 1 or 2, **characterized in that** the liquid jets have a diameter of 0.1 to 0.8 mm.

4. Method according to one of Claims 1 to 3, **characterized in that** the maximum speed of the circulating flow is 5 to 20 times greater than the through-flow speed.

5. Method according to one of Claims I to 4, **characterized in that** the circulating flow consists of an axial flow (10) in the through-flow direction and of a peripheral backflow (11).

6. Method according to one of Claims 1 to 5, **characterized in that** the liquid is injected in a plane which, relative to the through-flow direction, lies approximately at the level of the point of introduction of the droplet dispersion, with a flow component in the through-flow direction, so that a peripheral flow (13) in the through-flow direction is generated below the plane.

7. Method according to one of Claims 1 to 6, **characterized in that** the through-flow direction (10) is directed upwards when the droplets are of a lower specific weight than the dispersion medium and downwards when the droplets are of a higher specific weight than the dispersion medium.

8. Apparatus for the continuous mixing of a liquid in a droplet dispersion, comprising a cylindrical vessel (1) with a central inlet (2) for the droplet dispersion and a multiplicity of injection nozzles (4) of small diameter which open into the vessel (1) in a sectional plane of the vessel wall perpendicular to the axis (3) and, in the through-flow direction (10), approximately at the level of the inlet (2).

9. Apparatus according to Claim 8, in which the injection nozzles (4) have a direction component in the through-flow direction, and the inlet is designed as an inlet pipe (2) protruding into the vessel (1) so that the vessel (1) has an annular space (7) surrounding the inlet tube (2) to the rear of the inlet point.

10. Apparatus according to Claim 8 or 9, in which the inlet tube (2) has a cross-sectional area of 1/12 to 1/45 of the cross-sectional area of the vessel.

## Revendications

1. Procédé pour mélanger en continu une dispersion de gouttelettes avec un liquide par introduction du liquide dans un récipient
(1) traversé par la dispersion de gouttelettes, **caractérisé en ce que** le liquide est injecté dans la dispersion de gouttelettes sous forme d'une multiplicité de fins jets de liquide, de sorte que l'énergie cinétique des jets de liquide est dissipée à peu de distance du site d'injection et que la suite du mélange se déroule sous l'effet d'un courant de circulation (10, 11) produit dans le récipient (1) avec des vitesses de cisaillement inférieures à 20/s.

2. Procédé selon la revendication 1, **caractérisé en ce que** la dispersion de gouttelettes est introduite axialement dans le récipient (1) sans courant de retour avec une vitesse qui est supérieure de 15 à 100 fois à la vitesse du courant traversant dans le récipient.

3. Procédé selon la revendication 1 ou 2, **caractérisé en ce que** les jets de liquide présentent un diamètre de 0,1 à 0,8 mm.

4. Procédé selon l'une des revendications 1 à 3, **caractérisé en ce que** la vitesse maximale du courant de circulation est supérieure de 5 à 20 fois à la vitesse du courant traversant.

5. Procédé selon l'une des revendications 1 à 4, **caractérisé en ce que** le courant de circulation consiste en un courant axial (10) dans la direction du courant traversant et en un courant de retour périphérique (11).

6. Procédé selon l'une des revendications 1 à 5, **caractérisé en ce que** l'injection du liquide a lieu dans un plan qui, par rapport à la direction du courant traversant, est situé sensiblement à la hauteur du site d'introduction pour la dispersion de gouttelettes, avec une composante de courant dans la direction du courant traversant, de sorte qu'un courant périphérique (13) est produit dans la direction du courant traversant en dessous du plan.

7. Procédé selon l'une des revendications 1 à 6, **caractérisé en ce que** la direction du courant traversant (10) est dirigée vers le haut quand les gouttelettes sont plus légères spécifiquement que le milieu dispersant, et vers le bas quand les gouttelettes sont plus lourdes spécifiquement que le milieu dispersant.

8. Dispositif pour le mélange continu d'un liquide avec une dispersion de gouttelettes contenant un récipient cylindrique (1) comportant une entrée centrale (2) pour la dispersion de gouttelettes et une multiplicité de buses d'injection (4) de faible diamètre qui débouchent dans le récipient (1) dans un plan de coupe de la paroi du récipient perpendiculairement à l'axe (3) et dans la direction du courant traversant (10) sensiblement à la hauteur de l'entrée (2).

9. Dispositif selon la revendication 8, où les buses d'injection (4) comportent une composante de direction dans la direction du courant traversant et l'entrée est sous forme d'un tube d'entrée (2) faisant saillie dans le récipient (1), de sorte que le récipient (1) comporte en arrière du site d'entrée une cavité annulaire (7) entourant le tube d'entrée (2).

10. Dispositif selon la revendication 8 ou 9, où le tube d'entrée (2) comporte une surface en section droite égale à 1/12 à 1/45 de la surface en section droite du récipient.
